# EUROPÄISCHE PATENTSCHRIFT

(11) **EP 4 071 935 B1**
(45) Veröffentlichungstag und Bekanntmachung des Hinweises auf die Patenterteilung: **14.08.2024**
(21) Anmeldenummer: 22159986.3
(22) Anmeldetag: 06.12.2019
(51) Int. Cl.: H01R 4/48, H01R 13/506

(54) **LEITERANSCHLUSSKLEMME**
CONDUCTOR CONNECTING TERMINAL
BORNE DE CONNEXION DE CONDUCTEUR

(30) Priorität: 11.12.2018 DE 102018131794
(43) Veröffentlichungstag der Anmeldung: 12.10.2022
(62) Teilanmeldung aus: 19214200.8
(73) Patentinhaber: WAGO Verwaltungsgesellschaft mbH, 32423 Minden (DE)
(72) Erfinder: Witte, Thomas, 32457 Porta Westfalica (DE); Türkeköle, Muhammet Ali, 32427 Minden (DE); Tumoseit, Jörg, 32361 Preussisch-Oldendorf (DE)
(74) Vertreter: Kröncke, Rolf

(56) Entgegenhaltungen:
- EP-A1- 2 445 056
- WO-A1-2012/025818

## Beschreibung

Die Erfindung betrifft eine Leiteranschlussklemme gemäß dem Oberbegriff des Anspruchs 1.

Solche Leiteranschlussklemmen dienen zum Anklemmen wenigstens eines elektrischen Leiters an dem Kontakteinsatz durch Klemmung mittels der Klemmfeder. Eine derartige Leiteranschlussklemme ist beispielsweise aus der DE 10 2014 102 517 A1 bekannt. Aus der DE 10 2010 060 252 B4 ist eine elektrische Anschlussbaueinheit bekannt. Aus der DE 20 2006 013 216 U1 ist eine Klemmvorrichtung für einen abisolierfreien Leiteranschluss bekannt. Weitere Leiteranschlussklemmen sind aus der DE 20 2014 011 234 U1 und der DE 10 2014 114 021 A1 bekannt. Aus der EP 2 445 056 A1 ist eine elektrische Verbindungsklemme bekannt.

Der Erfindung liegt die Aufgabe zugrunde, eine solche Leiteranschlussklemme hinsichtlich der mechanischen Robustheit weiter zu verbessern.

Diese Aufgabe wird mit einer Leiteranschlussklemme gemäß Anspruch 1 gelöst.

Gemäß der Erfindung ist vorgesehen, dass das Hauptgehäuseteil eine Oberseite, an der der Betätigungshebel zumindest in der geöffneten Stellung aus dem Hauptgehäuseteil herausragt, und eine der Oberseite gegenüberliegende Unterseite aufweist, wobei das Hauptgehäuseteil mehrere die Oberseite mit der Unterseite verbindende Vertikalwände aufweist, wobei an wenigstens einer Vertikalwand ein Seitenfixierelement angeordnet ist, durch das das Deckelteil seitlich durch Formschluss an dem Hauptgehäuseteil fixierbar ist. Hierdurch wird eine zusätzliche formschlüssige Fixierung zwischen dem Hauptgehäuseteil und dem Deckelteil realisiert. Dies ermöglicht es beispielsweise, die Vertikalwände zusätzlich zu stabilisieren und gegenüber einem Herausbiegen oder Wegbiegen zu sichern.

Hierzu kann am Deckelteil ein dem Seitenfixierelement zugeordnetes Seitenformschlusselement angeordnet sein, mit dem bei am Hauptgehäuseteil befestigtem Deckelteil die formschlüssige Verbindung zum Seitenfixierelement hergestellt wird. Die formschlüssige Verbindung kann beispielsweise als Rastverbindung ausgebildet sein, in diesem Fall kann das Seitenfixierelement als Rastelement ausgebildet sein, zum Beispiel mit einer parallel zur Leitereinsteckrichtung ausgerichteten Rastzunge mit einem endseitigen Rasthaken. Weitere Realisierungsmöglichkeiten für das Seitenfixierelement ist die Ausbildung als Rastzapfen und/oder mit einer Schwalbenschwanz-Geometrie.

Die Vertikalwände können insbesondere als Seitenwände des Hauptgehäuseteils ausgebildet sein, das heißt als seitliche Wände, die das Hauptgehäuseteil nach außen hin begrenzen. Ist die Leiteranschlussklemme als mehrpolige Leiteranschlussklemme ausgebildet, die mehrere voneinander getrennte Leiteranschlusskammern aufweist, so können durch das Isolierstoffgehäuse außer den Seitenwänden auch innenliegende Zwischenwände gebildet sein, durch die weitere Vertikalwände realisiert werden. Auch an solchen Zwischenwänden können die erwähnten Seitenfixierelemente realisiert sein.

Gemäß einer vorteilhaften Ausgestaltung der Erfindung ist vorgesehen, dass
e) der Betätigungshebel wenigstens eine Haltekante aufweist und
f) das Deckelteil zumindest bei geschlossenem Betätigungshebel mittels der wenigstens einen Haltekante gegen ein Lösen von dem Hauptgehäuseteil gesichert ist.

Dies hat den Vorteil, dass der Betätigungshebel in die Versteifung und Stabilisierung des mechanischen Aufbaus der Leiteranschlussklemme, insbesondere des Isolierstoffgehäuses, eingebunden wird und somit außer der Funktion zur Betätigung der Klemmfeder eine zusätzliche Funktion aufweist, nämlich die Erhöhung der mechanischen Stabilität der Leiteranschlussklemme. Wenn auf das Deckelteil eine Zugkraft aufgebracht wird, zum Beispiel dadurch, dass von außen an dem am Kontakteinsatz angeklemmten elektrischen Leiter gezogen wird, so kann sich bei der vorliegenden Erfindung das Deckelteil zusätzlich zu anderen Fixierelementen, wie zum Beispiel der formschlüssigen Fixierung mittels des Formschlusselements, an der durch die Haltekante des Betätigungshebels bereit gestellten weiteren Fixierung abstützen und hierüber die Kräfte auf andere Teile des Isolierstoffgehäuses übertragen. Auf diese Weise kann einem Lösen oder Herausziehen des Deckelteils vom Hauptgehäuseteil wirkungsvoll entgegengewirkt werden. Im Ergebnis können hierdurch die maximal zulässigen Leiter-Auszugskräfte der Leiteranschlussklemme erhöht werden.

Das wenigstens eine Formschlusselement dient zur Fixierung des Deckelteils am Hauptgehäuseteil. Ein solches Formschlusselement kann beispielsweise als Rastelement ausgebildet sein, sodass das Deckelteil mittels Verrastung durch dieses Formschlusselement beziehungsweise Rastelement am Gehäuseteil fixiert werden kann. Das wenigstens eine Formschlusselement kann integraler Bestandteil des Deckelteils sein, z.B. indem das wenigstens eine Formschlusselement einstückig mit dem Deckelteil ausgeformt ist. Das Deckelteil kann beispielsweise eine entsprechende Gegenkontur aufweisen, die mit der Haltekante zum Sichern des Deckelteils am Hauptgehäuseteil zusammen wirkt.

Der Kontakteinsatz weist zumindest wenigstens eine Klemmfeder auf. Die Klemmfeder kann einen Anlageschenkel, einen sich an den Anlageschenkel anschließenden Federbogen und einen sich an den Federbogen anschließenden Klemmschenkel aufweisen. Der Klemmschenkel kann an seinem freien Ende mit einer Klemmkante enden, die zum Festklemmen des elektrischen Leiters dient. Der Anlageschenkel dient zur mechanischen Befestigung und Abstützung der Klemmfeder an wenigstens einem Teil der Leiteranschlussklemme, z.B. am Betätigungshebel, an einer Stromschiene und/oder an dem Isolierstoffgehäuse. Der Kontakteinsatz kann zusätzlich beispielsweise eine Stromschiene aufweisen, die mit der Klemmfeder gekoppelt ist. Die Stromschiene kann einen Leiterauflagebereich haben, an dem der anzuklemmende elektrische Leiter mittels der Klemmfeder gegen die Stromschiene gedrückt wird. Die Klemmstelle wird dann zwischen der Klemmkante des Klemmschenkels und dem Leiteranlagebereich der Stromschiene gebildet.

Wie erwähnt, weist der Betätigungshebel zumindest eine geöffnete und eine geschlossene Stellung auf. Hierbei kann die geöffnete Stellung des Betätigungshebels mit einer geöffneten Klemmstelle korrespondieren, die geschlossene Stellung des Betätigungshebels kann mit einer geschlossenen Klemmstelle korrespondieren. Bei geschlossener Klemmstelle wird ein elektrischer Leiter mittels der Klemmfeder festgeklemmt, bei geöffneter Klemmstelle kann der elektrische Leiter im Wesentlichen ohne Kraftaufwand aus der Klemmstelle entfernt werden oder in die Klemmstelle eingeführt werden.

Das Hauptgehäuseteil kann beispielsweise eine Aussparung oder Öffnung aufweisen, die dazu genutzt werden kann, den Kontakteinsatz im Hauptgehäuseteil anzuordnen. Um diese Aussparung oder Öffnung zumindest weitgehend zu verschließen, dient das Deckelteil, das beispielsweise ganz oder teilweise in die Aussparung oder Öffnung eingesetzt werden kann und darin fixiert werden kann. Um den anzuklemmenden elektrischen Leiter in das Isolierstoffgehäuse einführen zu können, weist das Isolierstoffgehäuse eine Leitereinführungsöffnung auf. Die Leitereinführungsöffnung kann am Hauptgehäuseteil oder am Deckelteil angeordnet sein. Das Deckelteil kann beispielsweise einen sich an die Leitereinführungsöffnung anschließenden Leitereinführungskanal aufweisen, durch den ein elektrischer Leiter gezielt zur Klemmstelle geführt werden kann.

Gemäß einer vorteilhaften Ausgestaltung der Erfindung ist vorgesehen, dass das Deckelteil zumindest bei geschlossenem Betätigungshebel mittels der wenigstens einen Haltekante gegen ein Lösen von dem Hauptgehäuseteil dadurch gesichert ist, dass das wenigstens eine Formschlusselement des Deckelteils von der wenigstens einen Haltekante umgriffen ist. Auf diese Weise wird das Formschlusselement, das bereits zur Fixierung des Deckelteils am Hauptgehäuseteil dient, zusätzlich für die Fixierung zwischen dem Betätigungshebel und dem Deckelteil genutzt. Dementsprechend kann in dieser Ausführungsform die erwähnte Gegenkontur des Deckelteils durch das wenigstens eine Formschlusselement realisiert werden, zum Beispiel durch eine als Gegenstück zur Haltekante wirkende Fixierkante des Formschlusselements.

Gemäß einer vorteilhaften Ausgestaltung der Erfindung ist vorgesehen, dass ein elektrischer Leiter am Kontakteinsatz mittels der Klemmfeder durch Federkraft fixierbar ist, wobei eine auf den elektrischen Leiter außerhalb der Leiteranschlussklemme ausgeübte Zugkraft auf den Kontakteinsatz und hiervon auf das Deckelteil und vom Deckelteil auf den Betätigungshebel übertragbar ist. Durch die auf diese Weise gebildete Kraftkette kann die auf den elektrischen Leiter ausgeübte Zugkraft wirkungsvoll auf den Betätigungshebel übertragen werden und damit zumindest teilweise vom Deckelteil abgeleitet werden.

Gemäß einer vorteilhaften Ausgestaltung der Erfindung ist vorgesehen, dass die auf den elektrischen Leiter außerhalb der Leiteranschlussklemme ausgeübte Zugkraft vom Betätigungshebel auf das Hauptgehäuseteil übertragbar ist. Auf diese Weise kann die erwähnte Kraftkette fortgesetzt werden bis zum Hauptgehäuseteil, das heißt zu einer Stelle, an der der Betätigungshebel wiederum am Hauptgehäuseteil befestigt und/oder gelagert ist.

Gemäß einer vorteilhaften Ausgestaltung der Erfindung ist vorgesehen, dass der Betätigungshebel einen Federbetätigungsbereich, an dem wenigstens ein Federbetätigungselement zur Auslenkung der Klemmfeder angeordnet ist, und einen manuellen Griffbereich aufweist, an dem der Betätigungshebel manuell zu betätigen ist, wobei die Haltekante in dem manuellen Griffbereich angeordnet ist. Auf diese Weise kann die Haltekante an einer geeigneten Stelle am Betätigungshebel angeordnet werden, ohne dass die den Betätigungsmechanismus der Klemmfeder betreffenden Bereiche des Betätigungshebels davon betroffen sind oder ggf. umgestaltet werden müssen.

Gemäß einer vorteilhaften Ausgestaltung der Erfindung ist vorgesehen, dass der Betätigungshebel an seiner zum Deckelteil weisenden Seite wenigstens eine Ausnehmung aufweist, an der die Haltekante angeordnet ist. Auf diese Weise kann die Ausnehmung mit der Haltekante sozusagen an der Innenseite des Betätigungshebels und insbesondere an der Innenseite des manuellen Betätigungsbereichs angeordnet werden. Auf diese Weise kann die Fixierung des Deckelteils mittels des Betätigungshebels besonders effizient gestaltet werden. Zudem ist diese Fixierung nicht störend für die manuelle Betätigung des Betätigungshebels und das optische Erscheinungsbild der Leiteranschlussklemme. Die Ausnehmung kann insbesondere nach Art eines Sacklochs ausgebildet sein, das heißt als Ausnehmung, die den Betätigungshebel beziehungsweise den manuellen Betätigungsbereich nicht vollständig durchdringt.

Gemäß einer vorteilhaften Ausgestaltung der Erfindung ist vorgesehen, dass ein aus dem Hauptgehäuseteil herausragender Bereich des Formschlusselements des Deckelteils im geschlossenen Zustand des Betätigungshebels in die Ausnehmung hineinragt. Auf diese Weise kann eine formschlüssige Fixierung zwischen der in der Ausnehmung angeordneten Haltekante und dem Formschlusselement des Deckelteils auf einfache Weise realisiert werden.

Gemäß einer vorteilhaften Ausgestaltung der Erfindung ist vorgesehen, dass der Betätigungshebel zumindest in der geschlossenen Stellung am Hauptgehäuseteil rastend fixierbar ist. Hierdurch kann sichergestellt werden, dass der Betätigungshebel in definierter Weise in der geschlossenen Stellung verharrt, auch wenn die Leiteranschlussklemme beispielsweise durch Vibration oder ähnliche äußere Einflüsse belastet wird. Die rastende Fixierung des Betätigungshebels am Hauptgehäuseteil kann beispielsweise dadurch realisiert werden, dass das Hauptgehäuseteil wenigstens ein Gehäuserastelement aufweist, das zum Zusammenwirken mit wenigstens einem am Betätigungshebel angeordneten Hebelrastelement ausgebildet ist. Hierdurch kann der Betätigungshebel zumindest in der geschlossenen Stellung durch Zusammenwirken des Hebelrastelements mit dem Gehäuserastelement rastend fixiert werden. Ferner kann durch das Zusammenwirken des Hebelrastelements mit dem Gehäuserastelement auf einfache Art und Weise eine Übertragung der auf den elektrischen Leiter außerhalb der der Leiteranschlussklemme ausgeübten Zugkraft von dem Betätigungshebel auf das Hauptgehäuseteil sichergestellt werden.

Das Hebelrastelement kann zum Beispiel als einer oder zwei an gegenüberliegenden Seiten seitlich vom manuellen Betätigungsbereich abragende Rastzapfen ausgebildet sein. Das Gehäuserastelement kann als dem jeweiligen Hebelrastelement zugeordnete Rastaussparung in einer Seitenwand des Hauptgehäuseteils ausgebildet sein. Die Rastzapfen können dann in die Rastaussparungen des Hauptgehäuseteils eingreifen.

Gemäß einer vorteilhaften Ausgestaltung der Erfindung ist vorgesehen, dass das Hauptgehäuseteil eine federnde Rastzunge aufweist, die bei am Hauptgehäuseteil befestigtem Deckelteil das Formschlusselement des Deckelteils untergreift und mit einer Rastkante hintergreift. Dies ermöglicht eine zuverlässige Fixierung des Deckelteils am Hauptgehäuseteil. So kann beispielsweise das Hauptgehäuseteil auf der dem Betätigungshebel zugewandten Seite eine parallel zur Leitereinsteckrichtung vorstehende Rastzunge mit einem endseitigen Rasthaken aufweisen. In diesem Fall kann das Formschlusselement des Deckelteils beispielsweise als bügelförmige Haltelasche ausgebildet sein, die durch die Rastzunge mit dessen endseitigem Rasthaken rastend unter- und hintergriffen wird. Die Rastkante ist somit am endseitigen Rasthaken ausgebildet.

Gemäß einer vorteilhaften Ausgestaltung der Erfindung ist vorgesehen, dass das Deckelteil an der dem Formschlusselement abgewandten Seite ein weiteres Formschlusselement aufweist, dass zur formschlüssigen Verbindung mit einem Haltelement des Hauptgehäuseteils eingerichtet ist. Auf diese Weise kann das Deckelteil an zumindest zwei voneinander beabstandeten Stellen formschlüssig mit dem Hauptgehäuseteil verbunden werden.

Im Sinne der vorliegenden Erfindung ist unter dem unbestimmten Begriff "ein" kein Zahlwort zu verstehen. Wenn also z.B. von einem Bauteil die Rede ist, so ist dies im Sinne von "mindestens einem Bauteil" zu interpretieren. Soweit Winkelangaben in Grad gemacht werden, beziehen sich diese auf ein Kreismaß von 360 Grad (360°).

Die Erfindung wird nachfolgend anhand von Ausführungsbeispielen unter Verwendung von Zeichnungen näher erläutert.

Es zeigen:
- Figur 1 -: eine Leiteranschlussklemme in Draufsicht und
- Figur 2 -: die Leiteranschlussklemme gemäß Figur 1 in der dort markierten Schnittebene B-B und
- Figur 3 -: die Leiteranschlussklemme gemäß Figur 1 in der dort markierten Schnittebene A-A und
- Figur 4 -: ein Deckelteil in perspektivischer Ansicht und
- Figur 5 -: das Deckelteil gemäß Figur 4 in seitlicher Schnittansicht und
- Figur 6 -: einen Betätigungshebel in Draufsicht und
- Figur 7 -: den Betätigungshebel gemäß Figur 6 in perspektivischer Ansicht und
- Figur 8 -: die Leiteranschlussklemme gemäß Figur 1 in Seitenansicht und
- Figur 9 -: die Leiteranschlussklemme gemäß Figur 8 in der dort markierten Schnittebene C-C und
- Figur 10 -: eine Ausschnittsvergrößerung aus Figur 9.

Die in den Zeichnungen verwendeten Bezugszeichen haben folgende Zuordnung:
- 1: Leiteranschlussklemme
- 2: Isolierstoffgehäuse
- 3: Stromschiene
- 4: Klemmfeder
- 5: Betätigungshebel
- 6: Steckverbinderbereich
- 7: Leiteranschlussbereich

- 20: Hauptgehäuseteil
- 21: Deckelteil
- 22: Leitereinführungsöffnung
- 23: Rastzunge
- 24: Rastkante
- 25: Formschlusselement
- 26: weiteres Formschlusselement
- 27: Halteelement
- 28: Gehäuserastelement
- 29: Seitenfixierelement
- 30: Leiteranschlussbereich

- 40: Anlageschenkel
- 41: Federbogen
- 42: Klemmschenkel
- 43: Klemmkante

- 50: Griffbereich
- 51: Seitenwange
- 52: Federbetätigungselement
- 53: Ausnehmung
- 54: Haltekante
- 55: Hebelrastelement
- 56: Lagerzapfen

- 60: Steckkontakt-Einführungsöffnung
- 61: Kontaktgabel
- 62: Kontaktgabel
- 63: Verbindungsabschnitt

- 80: Oberseite
- 81: Unterseite
- 82: Vertikalwand
- 83: Vertikalwand
- 84: Vertikalwand
- 85: Seitenformschlusselement

Die Figur 1 zeigt zunächst die hauptsächlichen Komponenten der Leiteranschlussklemme 1. Die Leiteranschlussklemme 1 ist im dargestellten Ausführungsbeispiel als zweipoliger Steckverbinder ausgebildet. Hierzu weist die Leiteranschlussklemme 1 einen Steckverbinderbereich 6 und einen Leiteranschlussbereich 7 auf. Die Leiteranschlussklemme 1 weist ein Isolierstoffgehäuse 2 auf, dass sich über den Steckverbinderbereich 6 und den Leiteranschlussbereich 7 erstreckt. Die Leiteranschlussklemme 1 weist zudem für jeden der zwei im Isolierstoffgehäuse 2 angeordneten Kontakteinsätze (wie nachfolgend noch erläutert) jeweils einen Betätigungshebel 5 auf. Der Betätigungshebel 5 ist im oberen Bereich der Figur 1 in der geschlossenen Stellung wiedergegeben, im unteren Bereich in der geöffneten Stellung. In der Figur 1 sind zudem zwei Schnittlinien A-A und B-B eingezeichnet, anhand derer unter Verwendung der Figuren 2 und 3 der innere Aufbau der Leiteranschlussklemme 1 erläutert werden soll. Die Leiteranschlussklemme 1 ist in beiden Bereichen, das heißt im Bereich der Schnittlinie B-B und der Schnittlinie A-A gleich aufgebaut, sodass die Ausführungen für beide Bereiche gelten. Es ist zu beachten, dass die Schnittlinie A-A etwa in der Mitte des Leiteranschlussbereichs 7 einen vertikalen Versatz aufweist, sodass die Schnittlinie A-A nicht eine durchgehende Schnittebene widergibt.

Die Figur 2 zeigt den Schnitt entsprechend der Schnittlinie B-B. Hierdurch wird deutlich, dass das Isolierstoffgehäuse 2 zumindest zweiteilig ausgebildet ist, und zwar mit einem Hauptgehäuseteil 20 und einem Deckelteil 21, dass in einer Aussparung des Hauptgehäuseteils 20 eingesetzt ist und darin formschlüssig befestigt ist. Im Inneren des Isolierstoffgehäuses 2 befindet sich im Leiteranschlussbereich 7 ein Kontakteinsatz, der eine Klemmfeder 4 und eine Stromschiene 3 aufweist. Die Klemmfeder 4 weist einen Anlageschenkel 40, eine sich an den Anlageschenkel 40 anschließenden Federbogen 41 und einen sich an den Federbogen 41 anschließenden Klemmschenkel 42 auf. Der Klemmschenkel 42 weist an seinem freien Ende eine Klemmkante 43 auf. Die Stromschiene 3 weist einen Leiteranschlussbereich 30 auf, in dem zum Beispiel eine Sicke angeformt sein kann. Ein elektrischer Leiter kann an einer zwischen der Klemmkante 43 und dem Leiteranschlussbereich 30 gebildeten Klemmstelle festgeklemmt werden. Der elektrische Leiter kann durch eine Leitereinführungsöffnung 22 in das Isolierstoffgehäuse 2 eingeführt werden. Die Leitereinführungsöffnung 22 kann in dem Deckelteil 21 angeordnet sein.

In dem Steckverbinderbereich 6 weist die Leiteranschlussklemme 1 einen Steckkontakt auf, der in diesem Ausführungsbeispiel als ein als Gabelkontakt ausgebildeter Buchsenkontakt mit einander gegenüberliegenden Kontaktschenkeln 61, 62 gebildet ist. Die Kontaktgabeln 61, 62 sind über einen vertikal verlaufenden Verbindungsabschnitt 63 miteinander verbunden. Die Stromschiene 3 kann einstückig in Form eines Metallteils mit den Kontaktschenkeln 61, 62 und dem Verbindungsabschnitt 63 ausgebildet sein. Das Isolierstoffgehäuse 2 weist am Ende des Steckverbinderbereichs 6 eine Steckkontakt-Einführungsöffnung 60 auf. Durch diese Steckkontakt-Einführungsöffnung 60 kann ein Kontaktstift oder ein Kontaktmesser eingeführt werden und zwischen den Kontaktschenkeln 61, 62 festgeklemmt werden. Die Anordnung von Buchsenkontakt und Kontaktstift bzw. Kontaktmesser kann alternativ auch vertauscht vorgesehen werden.

Die Leiteranschlussklemme 1 weist außerdem einen Betätigungshebel 5 auf, der zur Betätigung des Klemmschenkels 42 der Klemmfeder 4 dient. Hierzu weist der Betätigungshebel 5 seitlich an Seitenwangen 51 des Betätigungshebels 5 angeordnete Federbetätigungselemente 52 auf, die z.B. als Betätigungsnocken ausgebildet sein können. Wird der Betätigungshebel 5 von der in der Figur 2 dargestellten geschlossenen Stellung in die geöffnete Stellung verschwenkt, so wird der Klemmschenkel 42 mittels der Federbetätigungselemente 52 mitbewegt und hierbei insbesondere von der Stromschiene 3 fortbewegt, sodass die Klemmstelle geöffnet wird.

Der Betätigungshebel 5 erstreckt sich von den Seitenwangen 51 weiter zu einem manuellen Griffbereich 50 hin, an dem der Betätigungshebel 5 manuell betätigt werden kann. Wie erkennbar ist, kann der manuelle Griffbereich 50 über die Außenkontur des Isolierstoffgehäuses 2 hinausragen, sodass er auch in der geschlossenen Stellung leicht gegriffen und aus der geschlossenen Stellung fortbewegt werden kann.

Das Deckelteil 21 ist formschlüssig an dem Hauptgehäuseteil 20 befestigt. Hierzu weist das Deckelteil 21 ein Formschlusselement 25 auf, das von einer Rastzunge 23 des Hauptgehäuseteils 20 untergriffen und hintergriffen ist. Die Rastzunge 23 weist insbesondere eine Rastkante 24 auf, mit der das Formschlusselement 25 hintergriffen ist. Auf der gegenüberliegenden Seite weist das Deckelteil 21 ein weiteres Formschlusselement 26 auf, zum Beispiel eine Rastnase, mit dem das Deckelteil 21 zusätzlich mit dem Hauptgehäuseteil 20, und zwar mit einem Halteelement 27 des Hauptgehäuseteils 20, formschlüssig verbunden ist. Das Halteelement 27 kann zum Beispiel als Rastaussparung ausgebildet sein.

Eine zusätzliche mechanische Fixierung des Deckelteils 21 wird dadurch realisiert, dass der Betätigungshebel 5 eine Haltekante 54 aufweist, zum Beispiel eine am manuellen Griffbereich 50 angeordnete Haltekante 54, die mit dem Formschlusselement 25 des Deckelteils 21 zusammenwirkt und dieses zumindest in der geschlossenen Stellung des Betätigungshebels 5 hintergreift.

Die Figur 3 zeigt die Leiteranschlussklemme 1 in der Schnittlinie A-A. In dieser Ansicht sind beide in Figur 1 dargestellten Betätigungshebel 5 erkennbar, das heißt der eine in der geschlossenen Stellung angeordnete Betätigungshebel und der andere in der geöffneten Stellung dargestellte Betätigungshebel. Hierdurch wird insbesondere verdeutlich, dass der Betätigungshebel 5 eine sacklochartige Aussparung 53 auf der Unterseite aufweisen kann, an der die Haltekante 54 ausgebildet ist.

In der Figur 3 ist eine weitere Fixierung des Betätigungshebels 5 am Isolierstoffgehäuse 2, insbesondere am Hauptgehäuseteil 21, erkennbar. Der Betätigungshebel 5 kann, insbesondere am manuellen Griffbereich 50, an einer oder an beiden Seiten seitlich abragende Hebelrastelemente 55 aufweisen, z.B. in Form von Rastzapfen. Diese Hebelrastelemente 55 können mit Gehäuserastelementen, die am Hauptgehäuseteil 20 ausgebildet sind, zur rastenden Fixierung des Betätigungshebels 5 zusammenwirken. Die Gehäuserastelemente 28 können z.B. als Rastaussparungen ausgebildet sein. Dementsprechend können die Rastzapfen in die Rastaussparungen des Hauptgehäuseteils 20 eingreifen, wenn der Betätigungshebel 5 in der geschlossenen Stellung ist.

Die Figur 4 zeigt das Deckelteil 21 in perspektivischer Darstellung. Erkennbar ist insbesondere die bügelartige oder brückenartige Form des Formschlusselements 25. Unterhalb des Formschlusselements 25 befindet sich ein Freiraum, durch die die Rastzunge 23 des Hauptgehäuseteils 20 gesteckt werden kann.

Die Figur 5 zeigt das Deckelteil 21 zusätzlich in seitlicher Schnittdarstellung.

Wie aus der Figur 6 deutlich wird, können die Hebelrastelemente 55 an beiden Seiten des manuellen Griffbereichs 50 angeordnet sein.

Erkennbar ist ferner, dass die Federbetätigungselemente 52 zur Innenseite der Seitenwangen 51 abragen, das heißt zu dem von den Seitenwangen 51 umgebenen Bereich. Alternativ können die beiden Federbetätigungselemente 52 auch zu einem durchgehenden einzelnen Federbetätigungselement verbunden sein. Der Betätigungshebel 5 kann zusätzlich zur definierten Lagerung und Drehführung seitlich abragende Lagerzapfen 56 aufweisen. Diese Lagerzapfen 56 können in entsprechende Lagerungslöcher des Hauptgehäuseteils 20 eingreifen. Alternativ kann der Betätigungshebel 5 auch schwimmend im Isolierstoffgehäuse 2 gelagert sein. In diesem Fall sind die Lagerzapfen 56 nicht erforderlich.

Wie durch die Figuren 8 bis 10 verdeutlich wird, kann eine weitere formschlüssige Kopplung zwischen dem Deckelteil 21 und dem Hauptgehäuseteil 20 durch Seitenfixierelemente 29 realisiert werden. Es sei zunächst davon ausgegangen, dass das Hauptgehäuseteil eine Oberseite 80, eine der Oberseite 80 gegenüberliegende Unterseite 81 und mehrere die Oberseite 80 mit der Unterseite 81 verbindende Vertikalwände 82, 83, 84 aufweist. Hierbei können die Vertikalwände 82, 83 als Seitenwände ausgebildet sein, die das Isolierstoffgehäuse 2 nach außen hin seitlich begrenzen. Im Inneren des Isolierstoffgehäuses 2 kann zumindest eine Zwischenwand als weitere Vertikalwand 84 vorhanden sein. An einer oder mehreren dieser Vertikalwände 82, 83, 84, können wie die Ausschnittsvergrößerung der Figur 10 verdeutlicht, jeweils eines oder mehrere Seitenfixierelemente 29 angeordnet sein. Die Seitenfixierelemente 29 können mit jeweiligen Seitenformschlusselementen 85 des Deckelteils 21 formschlüssig verbunden sein. Auf diese Weise kann insbesondere ein Aufbiegen oder Verbiegen einer Vertikalwand 82, 83, 84 verhindert werden.

Ein solches Seitenfixierelement 29 kann zum Beispiel als Rastelement ausgebildet sein, beispielsweise mit einer Rastzunge und einem endseitigen Rasthaken, wie insbesondere durch die Figur 10 verdeutlicht wird. Ein solches Rastelement kann dann ein zugeordnetes Seitenformschlusselement 85 hintergreifen.

## Patentansprüche

1. Leiteranschlussklemme (1), die folgendes aufweist:
a) wenigstens ein Isolierstoffgehäuse (2), das wenigstens eine Leitereinführungsöffnung (22) zum Einführen eines elektrischen Leiters in das Isolierstoffgehäuse (2) aufweist,
b) wenigstens einen Kontakteinsatz (3, 4), der zumindest überwiegend innerhalb des Isolierstoffgehäuses (2) angeordnet ist und der wenigstens eine Klemmfeder (4) aufweist,
c) wenigstens einen als vom Isolierstoffgehäuse (2) separates Bauteil ausgebildeten Betätigungshebel (5), durch den die Klemmfeder (4) ausgelenkt werden kann, wobei der Betätigungshebel (5) zumindest von einer geöffneten in eine geschlossene Stellung und umgekehrt verschwenkbar ist,
d) wobei das Isolierstoffgehäuse (2) als separate Bauteile wenigstens ein Hauptgehäuseteil (20) und ein Deckelteil (21) aufweist, das an dem Hauptgehäuseteil (20) mittels wenigstens eines Formschlusselements (25) formschlüssig fixierbar ist,
wobei das Hauptgehäuseteil (20) eine Oberseite (80), an der der Betätigungshebel (5) zumindest in der geöffneten Stellung aus dem Hauptgehäuseteil (20) herausragt, und eine der Oberseite (80) gegenüberliegende Unterseite (81) aufweist, wobei das Hauptgehäuseteil (20) mehrere die Oberseite (80) mit der Unterseite (81) verbindende Vertikalwände (82, 83, 84) aufweist, wobei das Deckelteil (21) die wenigstens eine Leitereinführungsöffnung (22) aufweist, **dadurch gekennzeichnet, dass** an wenigstens einer Vertikalwand (82, 83, 84) ein Seitenfixierelement (29) angeordnet ist, durch das das Deckelteil (21) seitlich durch Formschluss an dem Hauptgehäuseteil (20) fixierbar ist.

2. Leiteranschlussklemme (1) nach Anspruch 1, **dadurch gekennzeichnet, dass**
e) der Betätigungshebel (5) wenigstens eine Haltekante (54) aufweist und
f) das Deckelteil (21) zumindest bei geschlossenem Betätigungshebel (5) mittels der wenigstens einen Haltekante (54) gegen ein Lösen von dem Hauptgehäuseteil (20) gesichert ist.

3. Leiteranschlussklemme (1) nach Anspruch 2, **dadurch gekennzeichnet, dass** das wenigstens eine Formschlusselement (25) des Deckelteils (21) von der wenigstens einen Haltekante (54) übergriffen oder umgriffen ist.

4. Leiteranschlussklemme (1) nach einem der vorhergehenden Ansprüche,
**dadurch gekennzeichnet, dass** ein elektrischer Leiter am Kontakteinsatz (3, 4) mittels der Klemmfeder (4) durch Federkraft fixierbar ist, wobei eine auf den elektrischen Leiter außerhalb der Leiteranschlussklemme (1) ausgeübte Zugkraft auf den Kontakteinsatz (3, 4) und hiervon auf das Deckelteil (21) und vom Deckelteil (21) auf den Betätigungshebel (5) übertragbar ist.

5. Leiteranschlussklemme (1) nach Anspruch 4, **dadurch gekennzeichnet, dass** die auf den elektrischen Leiter außerhalb der Leiteranschlussklemme (1) ausgeübte Zugkraft vom Betätigungshebel (5) auf das Hauptgehäuseteil (20) übertragbar ist.

6. Leiteranschlussklemme (1) nach einem der Ansprüche 2 bis 5, **dadurch gekennzeichnet, dass** der Betätigungshebel (5) einen Federbetätigungsbereich, an dem wenigstens ein Federbetätigungselement (52) zur Auslenkung der Klemmfeder (4) angeordnet ist, und einen manuellen Griffbereich (50) aufweist, an dem der Betätigungshebel (5) manuell zu betätigen ist, wobei die Haltekante (54) in dem manuellen Griffbereich (50) angeordnet ist.

7. Leiteranschlussklemme (1) nach einem der Ansprüche 2 bis 6, **dadurch gekennzeichnet, dass** der Betätigungshebel (5) an seiner zum Deckelteil (21) weisenden Seite wenigstens eine Ausnehmung (53) aufweist, an der die Haltekante (54) angeordnet ist.

8. Leiteranschlussklemme (1) nach Anspruch 7, **dadurch gekennzeichnet, dass** ein aus dem Hauptgehäuseteil (20) herausragender Bereich des Formschlusselements (25) des Deckelteils (21) im geschlossenen Zustand des Betätigungshebels (5) in die Ausnehmung (53) hineinragt.

9. Leiteranschlussklemme (1) nach einem der vorhergehenden Ansprüche,
**dadurch gekennzeichnet, dass** der Betätigungshebel (5) zumindest in der geschlossenen Stellung am Hauptgehäuseteil (20) rastend fixierbar ist.

10. Leiteranschlussklemme nach Anspruch 9, **dadurch gekennzeichnet, dass** zumindest ein vom Betätigungshebel (5) abragendes Hebelrastelement (55) in der geschlossenen Stellung des Betätigungshebels (5) mit einem am Hauptgehäuseteil (20) ausgebildeten Gehäuserastelement (28) zusammenwirkt.

11. Leiteranschlussklemme nach Anspruch 10, **dadurch gekennzeichnet, dass** das das Gehäuserastelement (28) als eine Rastaussparung ausgebildet ist, in welche in der geschlossenen Stellung des Betätigungshebels (5) das als ein Rastzapfen ausgebildete Hebelrastelement (55) eingreift.

12. Leiteranschlussklemme (1) nach einem der vorhergehenden Ansprüche,
**dadurch gekennzeichnet, dass** das Hauptgehäuseteil (20) eine federnde Rastzunge (23) aufweist, die bei am Hauptgehäuseteil (20) befestigtem Deckelteil (21) das Formschlusselement (25) des Deckelteils (21) untergreift und mit einer Rastkante (24) hintergreift.

13. Leiteranschlussklemme (1) nach einem der vorhergehenden Ansprüche,
**dadurch gekennzeichnet, dass** das Deckelteil (21) an der dem Formschlusselement (25) abgewandten Seite ein weiteres Formschlusselement (26) aufweist, dass zur formschlüssigen Verbindung mit einem Haltelement (27) des Hauptgehäuseteils (20) eingerichtet ist.

## Claims

1. Conductor connection terminal (1), comprising:
a) at least one insulating material housing (2) which has at least one conductor insertion opening (22) for inserting an electrical conductor into the insulating material housing (2),
b) at least one contact insert (3, 4) which is arranged at least predominantly inside the insulating material housing (2) and which has at least one clamping spring (4),
c) at least one actuating lever (5) which is formed as a component separate from the insulating material housing (2) and by means of which the clamping spring (4) can be deflected, the actuating lever (5) being pivotable at least from an open position into a closed position and vice versa,
d) wherein the insulating material housing (2) has at least one main housing part (20) and one cover part (21) as separate components, which can be positively fixed to the main housing part (20) by means of at least one positive-locking element (25),
wherein the main housing part (20) has an upper side (80), on which the actuating lever (5) projects out of the main housing part (20) at least in the open position, and a lower side (81) opposite the upper side (80), wherein the main housing part (20) has a plurality of vertical walls (82, 83, 84), the cover part (21) having the at least one conductor insertion opening (22), **characterized in that** a lateral fixing element (29) is arranged on at least one vertical wall (82, 83, 84), by means of which the cover part (21) can be fixed laterally to the main housing part (20) by positive locking.

2. Conductor connection terminal (1) according to claim 1, **characterized in that**
e) the actuating lever (5) has at least one retaining edge (54) and
f) the cover part (21) is secured against detachment from the main housing part (20) by means of the at least one retaining edge (54), at least when the actuating lever (5) is closed.

3. Conductor connection terminal (1) according to claim 2, **characterized in that** the at least one positive-locking element (25) of the cover part (21) is engaged over or around by the at least one retaining edge (54).

4. Conductor connection terminal (1) according to one of the preceding claims, **characterized in that** an electrical conductor can be fixed to the contact insert (3, 4) by means of the clamping spring (4) by spring force, a tensile force exerted on the electrical conductor outside the conductor connection terminal (1) being able to be transmitted to the contact insert (3, 4) and from this to the cover part (21) and from the cover part (21) to the actuating lever (5).

5. Conductor connection terminal (1) according to claim 4, **characterized in that** the tensile force exerted on the electrical conductor outside the conductor connection terminal (1) can be transmitted from the actuating lever (5) to the main housing part (20).

6. Conductor connection terminal (1) according to one of claims 2 to 5, **characterized in that** the actuating lever (5) has a spring actuating region, on which at least one spring actuating element (52) for deflecting the clamping spring (4) is arranged, and a manual grip region (50), on which the actuating lever (5) is to be actuated manually, the retaining edge (54) being arranged in the manual grip region (50).

7. Conductor connection terminal (1) according to one of claims 2 to 6, **characterized in that** the actuating lever (5) has at least one recess (53) on its side facing the cover part (21), on which recess the retaining edge (54) is arranged.

8. Conductor connection terminal (1) according to claim 7, **characterized in that** a region of the positive-locking element (25) of the cover part (21) projecting from the main housing part (20) projects into the recess (53) when the actuating lever (5) is in the closed state.

9. Conductor connection terminal (1) according to one of the preceding claims, **characterized in that** the actuating lever (5) can be fixed in a latching manner on the main housing part (20) at least in the closed position.

10. Conductor connection terminal according to claim 9, **characterized in that** at least one lever latching element (55) projecting from the actuating lever (5) cooperates with a housing latching element (28) formed on the main housing part (20) in the closed position of the actuating lever (5).

11. Conductor connection terminal according to claim 10, **characterized in that** the housing latching element (28) is designed as a latching recess in which the lever latching element (55) designed as a latching pin engages in the closed position of the actuating lever (5).

12. Conductor connection terminal (1) according to one of the preceding claims, **characterized in that** the main housing part (20) has a resilient latching tongue (23) which, when the cover part (21) is fastened to the main housing part (20), engages underneath the positive-locking element (25) of the cover part (21) and engages behind it with a latching edge (24).

13. Conductor connection terminal (1) according to one of the preceding claims, **characterized in that** the cover part (21) has a further positive-locking element (26) on the side facing away from the positive-locking element (25), which is set up for positive-locking connection to a retaining element (27) of the main housing part (20).

## Revendications

1. Borne de connexion de conducteur (1), qui comprend ce qui suit :
a) au moins un boîtier en matériau isolant (2) présentant au moins une ouverture d'insertion de conducteur (22) pour insérer un conducteur électrique dans le boîtier en matériau isolant (2),
b) au moins un insert de contact (3, 4) disposé au moins majoritairement à l'intérieur du boîtier en matériau isolant (2) et présentant au moins un ressort de serrage (4),
c) au moins un levier d'actionnement (5) réalisé sous forme de composant séparé du boîtier en matériau isolant (2), permettant de dévier le ressort de serrage (4), le levier d'actionnement (5) pouvant pivoter au moins d'une position ouverte à une position fermée et inversement,
d) le boîtier en matériau isolant (2) présentant, en tant que composants séparés, au moins une partie de boîtier principale (20) et une partie de couvercle (21) qui peut être fixée par coopération de forme à la partie de boîtier principale (20) au moyen d'au moins un élément de liaison par coopération de forme (25),
dans laquelle
la partie de boîtier principale (20) présente une face supérieure (80) au niveau de laquelle le levier d'actionnement (5) dépasse de la partie de boîtier principale (20), au moins dans la position ouverte, et une face inférieure (81) opposée à la face supérieure (80),
la partie de boîtier principale (20) présente plusieurs parois verticales (82, 83, 84) reliant la face supérieure (80) à la face inférieure (81),
la partie de couvercle (21) présente ladite au moins une ouverture d'insertion de conducteur (22),
**caractérisée en ce qu'**un élément de fixation latérale (29) est disposé sur au moins une paroi verticale (82, 83, 84), permettant de fixer la partie de couvercle (21) latéralement par coopération de forme sur la partie de boîtier principale (20).

2. Borne de connexion de conducteur (1) selon la revendication 1, **caractérisée en ce que**
e) le levier d'actionnement (5) présente au moins une arête de retenue (54), et
f) au moyen de ladite au moins une arête de retenue (54), la partie de couvercle (21) est bloquée à l'encontre d'un détachement de la partie de boîtier principale (20), au moins lorsque le levier d'actionnement (5) est fermé.

3. Borne de connexion de conducteur (1) selon la revendication 2,
**caractérisée en ce que** ledit au moins un élément de liaison par coopération de forme (25) de la partie de couvercle (21) est recouvert ou entouré par ladite au moins une arête de retenue (54).

4. Borne de connexion de conducteur (1) selon l'une des revendications précédentes,
**caractérisée en ce qu'**un conducteur électrique peut être fixé sur l'insert de contact (3, 4) au moyen du ressort de serrage (4) par une force élastique, sachant qu'une force de traction exercée sur le conducteur électrique à l'extérieur de la borne de connexion de conducteur (1) peut être transmise à l'insert de contact (3, 4) et de celui-ci à la partie de couvercle (21) et de la partie de couvercle (21) au levier d'actionnement (5).

5. Borne de connexion de conducteur (1) selon la revendication 4,
**caractérisée en ce que** la force de traction exercée sur le conducteur électrique à l'extérieur de la borne de connexion de conducteur (1) peut être transmise du levier d'actionnement (5) à la partie de boîtier principale (20).

6. Borne de connexion de conducteur (1) selon l'une des revendications 2 à 5,
**caractérisée en ce que** le levier d'actionnement (5) présente une zone d'actionnement de ressort dans laquelle est disposé au moins un élément d'actionnement de ressort (52) pour la déviation du ressort de serrage (4), et une zone de préhension manuelle (50) dans laquelle le levier d'actionnement (5) est à actionner manuellement, l'arête de retenue (54) étant disposée dans la zone de préhension manuelle (50).

7. Borne de connexion de conducteur (1) selon l'une des revendications 2 à 6,
**caractérisée en ce que** le levier d'actionnement (5) présente, sur son côté orienté vers la partie de couvercle (21), au moins un évidement (53) dans lequel est disposée l'arête de retenue (54).

8. Borne de connexion de conducteur (1) selon la revendication 7,
**caractérisée en ce qu'**une zone de l'élément de liaison par coopération de forme (25) de la partie de couvercle (21), zone qui dépasse de la partie de boîtier principale (20), pénètre dans l'évidement (53) lorsque le levier d'actionnement (5) est fermé.

9. Borne de connexion de conducteur (1) selon l'une des revendications précédentes,
**caractérisée en ce que** le levier d'actionnement (5) peut être fixé par encliquetage sur la partie de boîtier principale (20), au moins dans la position fermée.

10. Borne de connexion de conducteur selon la revendication 9,
**caractérisée en ce qu'**au moins un élément d'encliquetage de levier (55) dépassant du levier d'actionnement (5) coopère avec un élément d'encliquetage de boîtier (28) formé sur la partie de boîtier principale (20), dans la position fermée du levier d'actionnement (5).

11. Borne de connexion de conducteur selon la revendication 10,
**caractérisée en ce que** l'élément d'encliquetage de boîtier (28) est réalisé sous la forme d'un évidement d'encliquetage dans lequel s'engage l'élément d'encliquetage de levier (55), réalisé sous la forme d'un tenon d'encliquetage, dans la position fermée du levier d'actionnement (5).

12. Borne de connexion de conducteur (1) selon l'une des revendications précédentes,
**caractérisée en ce que** la partie de boîtier principale (20) présente une languette d'encliquetage élastique (23) qui engage par le dessous l'élément de liaison par coopération de forme (25) de la partie de couvercle (21) et qui engage celui-ci par l'arrière avec une arête d'encliquetage (24), lorsque la partie de couvercle (21) est fixée à la partie de boîtier principale (20).

13. Borne de connexion de conducteur (1) selon l'une des revendications précédentes,
**caractérisée en ce que** la partie de couvercle (21) présente, sur le côté détourné de l'élément de liaison par coopération de forme (25), un autre élément de liaison par coopération de forme (26) qui est conçu pour la liaison par coopération de forme avec un élément de retenue (27) de la partie de boîtier principale (20).
